# EUROPÄISCHE PATENTSCHRIFT

(11) **EP 0 785 840 B1**
(45) Veröffentlichungstag und Bekanntmachung des Hinweises auf die Patenterteilung: **05.04.2000**
(21) Anmeldenummer: 95936471.2
(22) Anmeldetag: 11.10.1995
(51) Int. Cl.: B24B 7/22, B24B 9/06, B28D 7/04

(54) **MASCHINE ZUM SEITLICHEN BEARBEITEN VON BAUSTEINEN OD.DGL.**
MACHINE FOR TRIMMING THE SIDES OF BUILDING BLOCKS OR THE LIKE
MACHINE A DRESSER LES COTES DE BLOCS DE CONSTRUCTION OU SIMILAIRE

(30) Priorität: 11.10.1994 DE 4436154
(43) Veröffentlichungstag der Anmeldung: 30.07.1997
(73) Patentinhaber: Keller GmbH, 49479 Ibbenbüren-Laggenbeck (DE)
(72) Erfinder: DERHAKE, Thomas, D-49525 Lengerich (DE); KONERT, Karl-Heinz, D-48282 Emsdetten (DE); UNGRUHE, Reinhold, D-49509 Recke (DE); WIELIGMANN, Friedrich, D-49479 Ibbenbüren (DE); WIESCHER, Ulrich, D-49477 Ibbenbüren (DE)
(86) Internationale Anmeldenummer: EP9504006
(87) Internationale Veröffentlichungsnummer: WO9611084

(56) Entgegenhaltungen:
- EP-A- 0 449 706
- DE-A- 4 136 252
- DE-U- 9 012 909
- US-A- 3 741 193
- US-A- 5 143 196

## Beschreibung

Die Erfindung betrifft eine Maschine zum seitlichen Bearbeiten von Bausteinen, insbesondere getrockneten Ziegelformlingen oder gebrannten Ziegeln, die justiert und zwischen endlos umlaufenden Förderelementen höhenmäßig eingespannt durch mindestens eine Bearbeitungsstation mit seitlicher Werkzeug-Anordnung transportiert werden.

Bei den in der Praxis bekannten Ziegel-Schleifmaschinen werden die seitlich zu bearbeitenden Objekte im maschineneigenen Transportsystem zwischen Förderelementen eingespannt transportiert, welche entweder von Ketten gebildet oder an Ketten angebracht sind. Aufgrund der Ketten ergibt sich ein großer Verschleiß und außerdem infolge des Ketten-Spiels eine ungenaue und somit mangelhafte Seitenführung, d.h. seitliche Zwangsführung, der zu bearbeitenden Quader. Eine exakte Lage der zu bearbeitenden Quader, insbesondere getrockneten Ziegelformlinge oder gebrannten Ziegel, in bezug auf die seitlichen Bearbeitungswerkzeuge ist jedoch für eine einwandfreie (d.h. solche mit geringen Maßtoleranzen) Arbeitsausführung erforderlich.

Dokument DE-A-41 36 252 offenbart eine Maschine zum seitlichen Bearbeiten von Fliesen, mit den Merkmalen:
ein maschineneigenes Transportsystem, welches die zu bearbeitenden Fliesen nach seitlicher Ausrichtung erfaßt und in justierter Lage höhenmäßig eingespannt durch mindestens eine Bearbeitungsstation transportiert,
mindestens eine Bearbeitungsstation, insbesondere eine Planierstation, mit seitlicher Werkzeug-Anordnung,
das maschineneigene Transportsystem besteht aus einer Fördereinrichtung und einer gegenüber dieser höhenverstellbar angeordneten sowie als Ganzes abgefedert gehalterten Andrückeinrichtung,
mit den zu bearbeitenden Fliesen zusammenwirkende Förderelemente des Transportsystems, die von als sogen. Kraftbänder ausgeführten endlosen Bändern aus flexiblem Material gebildet werden.

Aus DE-A-41 36 252, das als nächstliegender Stand der Technik angesehen wird, ist eine Anlage zum seitlichen Kalibrieren von Fliesen (also verhältnismäßig dünnen Objekten der Baustoffindustrie) aus steinigem oder keramischem Material bekannt, bei welcher die seitlich zu schleifenden Objekte höhenmäßig zwischen endlosen Bändern aus flexiblem Material im maschineneigenen Transportsystem eingespannt gehalten und so an den seitlichen Bearbeitungswerkzeugen vorbeitransportiert werden. Die flexiblen Bänder des maschineneigenen Tranpsortsystems laufen ohne Trum-Unterstützung um und werden jeweils mittels zwei zwecks Einstellung der Bandspannung im Achsabstand veränderbaren Rollen, nämlich Antriebsrolle und Umkehrrolle, umgelenkt. Der Höhenabstand zwischen dem die Fliesen tragenden unteren Transportband und dem als Niederhalter auf die Fliesen wirkenden oberen Transportband ist einstellbar. Die mit den Fliesen zusammenwirkenden Trume verlaufen in einem Höhenabstand, der kleiner als die Dicke der zu bearbeitenden Fliese ist, so daß vertikal ein Druck auf die Fliesen ausgeübt wird, welcher ein seitliches Fliesen-Verschieben während der Bearbeitung verhindert. Diese zum Schleifen von Fliesen, d. h. dünnen und leichten Objekten mit kleiner Seitenfläche, konzipierte Anlage ist für das seitliche Bearbeiten, insbesondere Planschleifen, von dickeren oder höheren sowie schweren Objekten, wie es Bausteine (insbesondere getrocknete Ziegelformlinge oder gebrannte Ziegel) darstellen, ungeeignet - das vorbekannte Transportsystem gewährleistet keine rutschfeste Objekt-Einspannung bei der Bearbeitung mit großen Seitenkräften und vermag schwere Bausteine nicht in der erforderlichen exakten Lage zu transportieren.

Aus US-A-3 741 193 ist eine Maschine zum Schieferplatten-Beschneiden bekannt, bei welcher verhältnismäßig dünne und leichte Schieferplatten zur Schindel-Produktion in einem maschineneigenen Transportsystem höhenmäßig eingespannt und so durch eine scherenartig wirkende Schindel-Schneidstation, mit Rundmessern, transportiert werden. Das maschineneigene Transportsystem weist von endlos umlaufenden Keilriemen, im Querschnitt mit zwei Keilprofilen, gebildete Förderelemente auf, welche im Bereich ihres mit der Schieferplatte zusammenwirkenden Trums über abgefedert gehalterte Keilprofilrollen laufen. Die Keilprofilrollen bewirken dabei
a) eine Keilriemen-Zentrierung der beiden unteren Transportbänder sowie des oberen Niederhaltebandes und
b) das Tragen bzw. das Niederhalten der seitlich auf ein vorbestimmtes Maß zu beschneidenen Schieferplatte.
Die Anordnung der Keilprofilrollen als tragendes bzw. als niederhaltendes Funktionselement bewirkt, daß die Schieferplatte beim Auflaufen auf jeden rollenbeaufschlagten Riemenbereich einer Stoßbelastung unterliegt - dies ergibt eine ruckreiche Förderung. Eine ruckelnde Beförderung des zu bearbeitenden Objekts ist beim Schindel-Schneiden aus Schieferplatten zulässig oder sogar erwünscht (weil die Schindeln trotz maschinellem Beschneiden möglichst wie handbearbeitet aussehen sollen bzw. können), bei der Baustein-Planierung, insbesondere Planziegel-Produktion, jedoch äußerst nachteilig.

Der Erfindung liegt die Aufgabe zugrunde, eine verbesserte Maschine der eingangs erwähnten Bauart zu schaffen, bei der die seitlich zu planierenden Bausteine trotz großer Dicke (bzw. Höhe in bezug auf die Transportebene) im Vergleich zu Fliesen oder Schindeln - und somit Bearbeitung mit großen Seitenkräften - in einer einmal justierten Lage sicher, d.h. rutschfest fixiert wird sowie in solcher Lage unverrückbar durch mindestens eine Bearbeitungsstation transportierbar sind.

Erfindungsgemäß wird dies durch eine Maschine gemäß Anspruch 1 gelöst. Weiterbildungen der Erfindung ergeben sich aus den Unteransprüchen.

Bei der erfindungsgemäßen Maschine zum seitlichen Planieren von Bausteinen - die bekanntlich an ihrer zu bearbeitenden Seitenfläche ein Höhenmaß haben, welches ein Mehrfaches des durch die Fliesen- oder Schindel-Dicke bestimmten Höhenmaßes beträgt - werden die Förderelemente des maschineneigenen Transportsystems von flexiblen Endlosbändem gebildet, die mit ihren auf das zu bearbeitende Objekt einwirkenden Trum sowohl eine exakte Seitenlage als auch eine exakte Planlage erreichen.

Das maschineneigene Transportsystem bewirkt eine einwandfreie Baustein-Einspannung mit funktionsmäßig lagestabilen, d. h. in der Relativlage zum Baustein unverrückbaren, Stützstellen.

Die federbelastet gehalterten Keilprofilrollen bewirken eine spielfreie Zentrierung und Band-Seitenführung in demjenigen Bereich, in dem es auf die exakte Transportelement-Seitenlage ankommt. Im Gegensatz zur Ausführung gemäß US-A-3 741 193 brauchen beim Erfindungsgegenstand die Keilprofilrollen dabei nur die Band-Seitenführung (per Justierung der Band-Keilnuten) durchzuführen.

Die Trag- und Niederhalte-Funktion der Förderelemente wird im maschineneigenen Transportsystem von den Gleitleisten übernommen, über welche die flexiblen Endlosbänder mit ihren Seitenbereichen laufen. Im Gegensatz zur Ausführung gemäß DE-A-41 36 252 wird auch beim Transport schwerer Objekte ein Band-Durchhängen vermieden und eine exakte Höhenlage eines jeden transportierten Bausteins beim Durchlaufen der Planierstation(en) gewährleistet.

Wie auch aus der Zeichnung zu ersehen ist, werden die seitlich zu planierenden Bausteine allein durch Klemmung fixiert und spurtreu durch die Planierstation geführt.

Der Einsatz von flexiblen Endlosbändern für die Baustein-Einspannung zum Transport durch die Planierstation bzw. Planierstationen führt zu einer wesentlich verschleißärmeren Maschinen-Ausbildung als eine vorbekannte Planiermaschine mit Transportketten und arbeitet außerdem wesentlich leiser.

Die erfindungsgemäße Maschine kann als Schleifmaschine und/oder Fräsmaschine ausgebildet sein. In bevorzugter Weise ist sie für das seitliche Bearbeiten von getrockneten Ziegelformlingen und/oder gebrannten Ziegeln vorgesehen - selbstverständlich lassen sich auch andere Produkte der Baustoffindustrie, beispielsweise Bimssteine, Feuerfest-Steine (Schamottesteine), Kacheln, damit bearbeiten.

Auf der Zeichnung sind Ausführungsbeispiele der Erfindung schematisch dargestellt und werden im folgenden näher erläutert. Es zeigen:
- Fig. 1: eine Seitenansicht einer erfindungsgemäßen Maschine zum seitlichen Bearbeiten von Bausteinen od. dgl., vorzugsweise Schleifmaschine bei der die zu schleifenden Objekte, insbesondere getrocknete Ziegelformlinge oder Ziegel nach seitlicher Ausrichtung zwischen einer Fördereinrichtung und einer Andrückeinrichtung höhenmäßig eingespannt durch mindestens eine Bearbeitungsstation transportiert werden,
- Fig. 2: eine Auschnittsdarstellung einer höhenverstellbaren und abgefederten Halterung für die Andrückeinrichtung-Enden,
- Fig. 3: eine Seitenansicht eines Bandsystems, welches in der Fördereinrichtung bzw. in der Förder- und Andrückeinrichtung verwendet wird, und
- Fig. 4: einen Querschnitt durch dasselbe Bandsystem, wobei eine Einspann-Arbeitsstellung für einen zu planierenden Ziegel(formling) dargestellt ist.

Die erfindungsgemäße Maschine zum seitlichen Bearbeiten von Bausteinen od. dgl. ist vorzugsweise als Schleifmaschine ausgebildet. Das erfindungsgemäße Konzept läßt sich jedoch auch an einer Fräsmaschine verwirklichen. Mit dieser Maschine werden bei der Planziegel-Produktion entweder getrocknete Ziegelformlinge Z oder gebrannte Ziegel Z an mindestens einer Seite planiert. Besonders bevorzugt ist das zweiseitige und somit kalibrierende Bearbeiten.

Die erfindungsgemäße Maschine arbeitet im Durchlaufverfahren.

Sie weist einen von einer Justiervorrichtung J gebildeten Maschineneinlauf auf, welcher die zu bearbeitenden, insbesondere zu schleifenden Objekte (wie Ziegel oder Ziegelformlinge Z) automatisch in eine für die Bearbeitung erforderliche Lage bringt (zentriert).

Die beim Einlauf in das maschineneigene Transportsystem mittig liegend zentrierten Ziegel(formlinge) Z werden von an einem Maschinengestell 1 - mit Basis(element) 1b und beidendigen Ständern 1a - angeordneter Fördereinrichtung 2 und Andrückeinrichtung 3 erfaßt und in justierter Lage höhenmäßig eingespannt sowie in solcher Lage durch mindestens eine Planierstation 4 hindurchbewegt und dabei an mindestens einer Seite, vorzugsweise an beiden Seiten, mittels als Schleifscheibe oder Schleifkopf (ähnlich wie ein Fräskopf ausgebildet) ausgeführten Planierwerkzeugen 5 bearbeitet, insbesondere kalibrierend planiert.

Die Planierwerkzeuge (wie Schleifscheiben oder Fräser) 5 sind mit im wesentlichen ihrer Stirnseite 5a zugeordneten Funktionsflächen versehen. Sie rotieren um eine im wesentlichen horizontale Achse. Ihr Antrieb ist mit 5b beziffert. Die gesamte Funktionseinheit (Scheibe + Antrieb) ist horizontal verschiebbar angeordnet.

Für die Verstellbewegung der Planierwerkzeuge 5 ist eine die automatische Zustellung bewirkende Elektrosteuerung vorhanden - die jedoch nicht näher erläutert wird. In bevorzugter Weise ist eine berührungslos wirkende Meßeinrichtung vorhanden, welche die bearbeitende Stirnseite 5a jedes Planierwerkzeugs 5 erfaßt und deren Signale für eine automatische Planierwerkzeug-Nachführung genutzt werden.

Um eine exakte seitliche Planierung der durchlaufenden Ziegel(formlinge) Z zu gewährleisten, ist erfindungsgemäß dafür gesorgt, daß die Ziegel(formlinge) Z in ihrer durch die Justiervorrichtung J vorgegebenen seitlichen Relativlage auch während der gesamten Bearbeitung (Schleif- oder Fräsbearbeitung) verharren.

Das Transportsystem ist von zwei als Förder- und Druckband 2,3 ausgebildeten druckbelasteten endlosen Bändern aus flexiblem Material gebildet, welche in der Seitenlage mittels mindestens einer zentrierenden Keilnut-Keilrippen-Verbindung zwangsgeführt sowie mindestens im Bereich des/der die Bearbeitung durchführenden Planierwerkzeuge(s) 5, insbesondere Schleifscheibe(n), über ein schienen- oder plattenartiges ebenes Widerlager 9 laufen. Das Förderband 2 und das Druckband 3 sind rückseistig zumindest im mittleren Querschnittsbereich mit Keilnuten 7a versehen, in welche Keilprofilrollen 8, als Zentrierrollen, eingreifen. Wie aus der Zeichnung zu ersehen, sind zwei Gleitleisten 9 vorgesehen, welche auf die beiden Seitenbereiche einwirken.

Das endlose Bandmaterial ist als sogenanntes Kraftband ausgeführt und weist rückseitig Keilnuten 7a und Keilrippen 7b auf.

Die Keilprofilrollen 8 sind abgefedert gelagert. In Fig. 6 und 7 sind die symbolhaft dargestellten Federelemente mit 10 beziffert.

In besonders bevorzugter und vorteilhafter Ausführung ist jede Keilprofilrollen-Lagerung mittels eines Federpakets abgefedert und dabei gleichzeitig geführt angeordnet - hierbei werden zusätzliche Führungelemente eingespart.

Die Andrückeinrichtung 3 (insbes. ein sogen. Druckband 3) ist in der Relativlage zum Förderband 2 einstellbar - und dementsprechend höhenverstellbar angeordnet - sowie als Ganzes abgefedert gehaltert.

In bevorzugter Weise sind Förderband 2 und Andrück- oder Niederhaltereinrichtung 3 jeweils als komplette "Montageeinheit" lösbar am Maschinengestell 1 oder einem demselben zugeordneten Teil, insbesondere Halter 11. angeordnet. Diese Montageeinheiten sind in Fig. 1 mittels Kreuzschraffur gekennzeichnet. Sie weisen dabei Elemente 15, 16, 17 einer Steckverbindung, nämlich solche zur Justierung/Lagefixierung (Position 15), Arretiermittel 16 (z.B. Schrauben) sowie eine Elektrokupplung 17 auf.

Bei einer Maschinen-Ausbildung mit einer solchen Fördereinrichtung 2 und Andrückeinrichtung 3 ist die Stillstandszeit bei anfallender Wartungs- und/oder Reparaturarbeit auf ein Minimum reduzierbar, wenn die in der Maschine vorhandener) Einrichtung(en) 2/3 demontiert und durch eine Ersatzeinheit ersetzt wird.

## Patentansprüche

1. Maschine zum seitlichen Bearbeiten von Bausteinen, insbesondere getrockneten Ziegelformlingen oder gebrannten Ziegeln, mit den Merkmalen:
a) sie weist ein maschineneigenes Transportsystem auf, welches die zu bearbeitenden Bausteine nach seitlicher Ausrichtung zwischen einer Fördereinrichtung (2) und einer Andrückeinrichtung (3) erfaßt und in justierter Lage höhenmäßig eingespannt durch mindestens eine Bearbeitungsstation (4) transportiert,
b) sie weist mindestens eine Bearbeitungsstation, insbesondere Planierstation (4), mit seitlicher Werkzeug-Anordnung auf,
c) das maschineneigene Transportsystem besteht aus einer Fördereinrichtung (2) und einer gegenüber dieser (2) höhenverstellbar angeordneten sowie als Ganzes abgefedert gehalterten Andrückeinrichtung (3),
d) die mit dem zu bearbeitenden Baustein (Z) zusammenwirkenden Förderelemente des Transportsystems werden von als sogen. Kraftbänder ausgeführten endlosen Bändern (7) aus flexiblem Material gebildet,
e) die endlosen flexiblen Bänder (7) sind rückseitig zumindest im mittleren Bereich ihres Querschnitts mit Keilnuten (7a) versehen,
f) die endlosen flexiblen Bänder (7) laufen mit ihrem mit dem zu bearbeitenden, insbesondere zu planierenden, Baustein (Z) zusammenwirkenden Trum querschnittsmäßig
a) mit dem Mittenbereich über als Zentrierrollen wirkende und das Band (7) in der Seitenlage zwangsführende Keilprofilrollen (8), welche abgefedert gelagert sind, und
b) mit den beiden Seitenbereichen über zumindest im Bereich des Werkzeuges oder der Werkzeuge (5) vorgesehene, widerlagerbildende Gleitleisten (9).

2. Maschine nach Anspruch 1, dadurch gekennzeichnet, daß die Keilprofilrollen-Lagerung mittels Federpakete (10) abgefedert sind.

3. Maschine nach Anspruch 1, dadurch gekennzeichnet, daß die Fördereinrichtung (2) und die Druckeinrichtung (3) jeweils als komplette Montageeinheit abnehmbar am Maschinengestell (1) angeordnet ist.

4. Maschine nach Anspruch 3, dadurch gekennzeichnet, daß das Bearbeitungswerkzeug oder die Bearbeitungswerkzeuge (5) einschließlich zugehörigem Antrieb (5b) für Wartungs- und Reparaturarbeiten so weit nach außen fahrbar vorgesehen ist/sind, daß die Montageeinheit "Druckband (2)" und die Monategeinheit "Förderband (3)" jedes für sich (2/3) oder gemeinsam (2 + 3) vom Maschinengestell (1) lösbar, insbesondere nach oben abhebbar, sind.

## Claims

1. Machine for the lateral machining of building blocks or the like, in particular dried green bricks or baked bricks, the said machine having the following features:
a) it has a transport system of its own which grips the building blocks to be machined, after lateral orientation, between a conveyor apparatus (2) and a pressure-applying apparatus (3) and transports them, vertically clamped-in in an adjusted position, through at least one machining station (4),
b) it has at least one machining station, in particular a planing station (4), with lateral tool arrangement,
c) the machine's own transport system consists of a conveyor apparatus (2) and a pressure-applying apparatus (3) which is disposed so as to be vertically adjustable in relation to the said conveyor apparatus (2) and is also held, as a whole, in a sprung manner,
d) the conveyor elements of the transport system which interact with the building block (Z) to be machined are formed by endless belts (7) made of flexible material which are designed as so-called "power belts",
e) on their reverse side, the endless flexible belts (7) are provided, at least in the central region of their cross-section, with V-grooves (7a),
f) with their strand which interacts with the building block (Z) to be machined, in particular to be planed, the endless flexible belts (7) run, cross-section-wise,
a) with the central region, over V-profile rollers (8) which act as centring rollers and forcibly guide the belt (7) in the lateral position and which are mounted in a sprung manner, and
b) with the two lateral regions, over slide strips (9) which are provided at least in the region of the tool or tools (5) and form supports.

2. Machine according to claim 1, characterised in that the mounting systems of the V-profile rollers are sprung by means of sets of springs (10).

3. Machine according to claim 1, characterised in that the conveyor apparatus (2) and the pressure apparatus (3) are, in each case, disposed on the machine stand (1) so as to be removable as a complete assembly unit.

4. Machine according to claim 3, characterised in that the machining tool or tools (5), including the appertaining drive (b), is/are provided so as to be movable outwards, for maintenance and repair operations, to such an extent that the "pressure belt (2)" assembly unit and the "conveyor belt (3)" assembly unit can each be individually (2/3) or jointly (2+3) detached from the machine stand (1), in particular can be lifted off upwards.

## Revendications

1. Machine d'usinage latéral de blocs de construction ou similaires, en particulier de briques crues séchées ou de briques cuites avec les caractéristiques :
a) elle présente un système de transport interne à la machine qui saisit les blocs de construction à usiner, après alignement, entre un dispositif transporteur (2) et un dispositif presseur (3) et les transporte, serrés en position ajustée en hauteur, à travers au moins une station d'usinage (4),
b) elle présente au moins une station d'usinage, en particulier une station de planage (4), avec une disposition latérale d'outil,
c) le système de transport interne à la machine est constitué d'un dispositif transporteur (2) et d'un dispositif presseur (3) disposé réglable par rapport à celui-ci (2) ainsi que maintenu suspendu à ressorts dans son ensemble,
d) les éléments transporteurs du système de transport coopérant avec le bloc de construction (Z) à usiner sont réalisés sous forme de bandes sans fin (7) en matériau flexible constituées par des dites bandes de forces,
e) les bandes sans fin (7) flexibles sont munies à l'arrière, au moins dans la zone médiane de leur section transversale, de rainures à clavettes (7a),
f) les bandes sans fin (7) flexibles tournent, selon la section transversale, avec leur brin coopérant avec le bloc de construction (Z) à usiner, en particulier à planer,
a) avec la zone médiane sur des rouleaux (8) à profil cannelé, agissant comme rouleaux de centrage et guidant à force la bande (7) en position latérale, qui sont montés suspendus à ressorts et
b) avec les deux zones latérales sur des barres de glissière formant butée, disposées au moins dans la zone de l'outil ou des outils (5).

2. Machine selon la revendication 1,
caractérisée en ce que les rouleaux à profil cannelé de support sont montés suspendus à ressorts au moyen de blocs-ressorts (10).

3. Machine selon la revendication 1,
caractérisée en ce que le dispositif de transport (2) et le dispositif presseur (3) sont disposés amovibles sur le châssis de machine (1) respectivement sous forme d'une unité de montage complète.

4. Machine selon la revendication 3,
caractérisée en ce que l'outil d'usinage ou les outils d'usinage (5), y compris une motorisation adjointe, sont disposés mobiles vers l'extérieur suffisamment loin pour que, pour des travaux d'entretien et de réparation, l'unité de montage "bande presseuse (2)" et l'unité de montage "bande transporteuse (3)" soient démontables d'avec le châssis de machine (1), en particulier levables vers le haut, chacune pour soi (2/3) ou ensemble (2 + 3).
